# FASCICULE DE BREVET EUROPEEN

(11) **EP 1 770 670 B1**
(45) Date de publication et mention de la délivrance du brevet: **07.01.2009**
(21) Numéro de dépôt: 06291534.3
(22) Date de dépôt: 29.09.2006
(51) Int. Cl.: G09F 3/02, G09F 3/00

(54) **Procédé pour la sécurisation holographique d'un document et document ainsi sécurisé**
Verfahren zur holographischen Sicherung eines Dokuments und ein so gesichertes Dokument
Process for securing a document holographically and document thus secured

(30) Priorité: 30.09.2005 FR 0510029
(43) Date de publication de la demande: 04.04.2007
(73) Titulaire: Hologram Industries, 77600 Bussy St Georges (FR)
(72) Inventeur: Souparis, Hugues, 92130 Nogent Sur Marne (FR)
(74) Mandataire: Bredema

(56) Documents cités:
- US-A- 4 856 857
- US-A- 4 984 824
- US-A- 5 851 615
- US-B1- 6 461 544
- US-B1- 6 700 705
- PATENT ABSTRACTS OF JAPAN vol. 1999, no. 04, 30 avril 1999 (1999-04-30) & JP 11 010735 A (NISCA CORP), 19 janvier 1999 (1999-01-19)

## Description

L'invention appartient au domaine du marquage sécuritaire de documents.

L'invention se rapporte à un procédé de marquage sécuritaire d'au moins un signe à transférer sur un document, ledit procédé comprenant :
- une étape de superposition dans laquelle on superpose un film de marquage sur lequel sont formés une pluralité de réseaux de diffraction d'ordre zéro transférable sur ledit document,
- une étape de transfert dans laquelle on transfère sur ledit document, ledit signe à transférer.

Dans ces procédés de marquage sécuritaire connus, le film présente des signes optiquement actifs comprenant des réseaux de diffraction d'ordre zéro. Ces réseaux de diffraction d'ordre zéro sont connus dans le domaine du marquage sécuritaire et sont par exemple tels qu'ils présentent une couleur bien définie lorsqu'ils sont observés dans une première direction d'observation et une couleur bien distincte lorsqu'ils sont observés à 90°. Ils ont l'avantage d'être difficilement reproductibles par d'éventuels fraudeurs.

On connaît du document de brevet US-6 700 705 B1 des films qui comportent différentes zones ou bandes dont les configurations optiques sont différentes, c'est-à-dire qui présentent des propriétés de diffraction dont les effets optiques sont différents. Lorsque de tels films sont observés suivant une direction, on observe plusieurs couleurs.

Suivant les procédés de marquage connus, l'activation optique est obtenue par la présence de réseaux de diffractions au niveau des signes. Ces signes ont par exemple la forme de caractères numériques. Les réseaux de diffraction d'ordre zéro correspondant aux signes à transférer sur un document sont intégrés au film dans des zones relativement transparentes appelées « patchs » en langue anglaise, ou pastille, recouvrant les réseaux de diffraction. Cette pastille dépasse le réseau de diffraction correspondant au signe à appliquer, et s'étend généralement sur toute la largeur du film.

Lors du transfert à chaud, c'est l'intégralité de la pastille qui est déposée sur le document. Lors de ce transfert, la zone de la pastille qui recouvre le signe et la zone de la pastille qui ne recouvre pas le signe sont donc transférés ensemble.

Or, la zone de la pastille qui ne recouvre pas le signe réfléchit la lumière à l'ordre zéro, et parasite la lisibilité du signe, lorsque celui-ci est sous la forme d'un réseau de diffraction à l'ordre zéro. La zone de la pastille provoque donc une réflexion vitreuse qui gêne la lecture à l'ordre zéro pour les réseaux de diffraction d'ordre zéro.

Les procédés de marquage sécuritaire d'au moins un signe à transférer sur un document ont donc l'inconvénient que la lisibilité du ou des signes marqués sous la forme d'un réseau de diffraction d'ordre zéro est mauvaise.

L'invention vise à pallier cet inconvénient.

Un but de l'invention est donc d'améliorer la lisibilité des signes marqués sous la forme d'un réseau de diffraction à l'ordre zéro lors d'un marquage sur un document.

Un autre but de l'invention est de permettre un marquage de signes sous la forme d'un réseau de diffraction à l'ordre zéro sur un support sans que ces éléments ne soient recouverts par une couche de protection.

Au moins un de ces buts est atteint par un procédé selon la revendication 1.

Grâce à un tel procédé et notamment au fait que le fer a la forme du signe à transférer, il est possible de transférer directement le signes sur un document sans transférer d'éventuelles couches ou pastilles recouvrant les signes sur le film de marquage, ou d'autres éléments perturbants la lisibilité des signes.

Dès lors, seuls les signes étant transférés, la lisibilité de ces signes à l'ordre zéro est améliorée.

On connaît également dans l'état de la technique des films de marquage comprenant des pastilles, les pastilles comprenant au moins deux signes à marquer, chacun des signes ayant des propriétés optiques différentes.

Dans le cas où il y a deux signes à marquer sous la forme de réseaux de diffraction à l'ordre zéro ayant des propriétés optiques distinctes, le problème mentionné ci-dessus est encore plus grand puisque les zones comprises entre ces signes à marquer peuvent nuire à la lisibilité des signes si elles sont transférées en même temps que les signes sur le document.

Ce problème est résolu par un procédé selon la revendication 2. Grâce aux deux fers de marquage ayant la forme des signes à marquer, il est possible d'obtenir des signes ayant des propriétés optiques distinctes de bonne lisibilité.

Ces deux signes de marquage sont des réseaux de diffraction d'ordre zéro lisibles à l'ordre zéro par contraste direct avec le substrat (diffusant).

Cette solution permet d'éliminer le problème de la réflexion vitreuse à l'ordre zéro qui parasite la lecture.

L'invention concerne plus généralement un procédé consistant à déposer une marque optique bicolore pour identifier et authentifier rapidement un document de type billet de banque ou autre document portant un élément composite nécessitant une identification visuelle immédiate par une personne sans qualification ni expertise particulière. Cette marque ne doit pas pouvoir être facilement reproduite ni contrefaite. Elle offre également la possibilité d'un contrôle de niveau expert.

La forme de ces éléments est donnée directement par la forme du fer de marquage à chaud.

L'invention concerne également un document sécurisé selon la revendication 3.

Avec le film de marquage, aucun élément hormis les réseaux de diffraction d'ordre zéro ne vient perturber la lisibilité du ou des signes inscrits par marquage lors du transfert.

Avantageusement, le film présente deux bandes uniformes d'effets optiques distincts respectivement de part et d'autre d'une ligne longitudinale.

De la sorte, le marquage par un ou plusieurs fers ayant la forme des signes à transférer, est facilité.

De préférence, ledit film présente une couche de transfert apte à un transfert à l'aide d'un fer de marquage, et notamment avec un fer de marquage à chaud.

Selon un mode de réalisation particulier, le film se présente sous la forme d'une bobine continue avec une succession de bandes d'effets optiques de sécurité distincts ordonnés longitudinalement.

Selon un autre mode de réalisation, le film se présente sous la forme d'une bobine contenant une succession de patchs, lesdits patchs étant constitués de plusieurs zones d'effets optiques de sécurité distincts. De la même façon, c'est le fer qui dessinera dans chaque zone une surface utile précise, permettant de transférer sur le document des signes distincts comportant des effets optiques de sécurité spécifiques.

Dans un mode de mise en oeuvre du procédé de marquage sécuritaire d'un document, on superpose une partie d'un composant optique de sécurité constitué par un film transparent sur lequel sont formés une pluralité de réseaux de diffraction transférable sur un support où lesdits réseaux de diffraction forment au moins une paire de signes juxtaposés, chacun des signes de ladite paire produisant des effets optiques distincts, et on transfère au moins l'un des deux signes d'une dite paire sur le document adjacent.

Selon une variante, on transfère au moins les deux signes d'une dite paire sur le document à authentifier.

Selon une variante, la forme des fers de marquage à chaud est variable d'un document à l'autre et permet de personnaliser les signes d'authentification.

On prépare un film comportant un substrat transparent, une couche d'estampage, une couche de haut indice de réfraction optique, une couche de contraste optionnelle, une fine couche d'un vernis coloré de préférence opaque et on estampe ledit film pour former une série de bandes présentant des effets optiques distincts avec une configuration destinée à produire deux effets optiques distincts pour lesdits signes adjacents d'une paire lors de l'utilisation du film.

Un document sécurisé par un composant optique de sécurité est constitué d'au moins 2 signes distincts présentant des effets optiques différents visibles à l'ordre zéro transférés sur ledit document par marquage à chaud.

La présente invention sera mieux comprise à la lecture de la description qui suit, se référant aux dessins annexés où :
- la figure 1 représente un film de marquage selon l'art antérieur,
- la figure 2 représente un film de marquage selon l'invention,
- la figure 3 représente un exemple d'un document marqué selon l'art antérieur,
- la figure 4 représente un exemple d'un document marqué selon l'invention.

L'échelle des figures est indiquée au bord de la figure 2.

La figure 1 présente une solution connue dans l'état de la technique. Le composant de sécurité se présente sous la forme d'un film 1 présentant des signes optiquement actifs 5, ici sous la forme de caractères numériques. Les deux caractères « 2 » et « 0 » pouvant, dans l'art antérieur être identiques ou différents quant aux effets optiques qu'ils produisent.

Lors du transfert à chaud, c'est l'intégralité de la zone 6 qui est déposée sur le document. Cette zone comporte, outre les 2 caractères, une zone transparente qui réfléchit la lumière à l'ordre zéro, parasitant par la même la lisibilité des caractères. Un des objectifs de l'invention est de supprimer cette zone.

Le film 1 se présente sous la forme d'une bobine constituée de patchs différenciés.

Dans la solution selon l'invention présentée en figure 2, le film présente la même structure générale. Toutefois les réseaux diffractant s'étalent uniformément tout au long de la bobine de part et d'autre de la ligne médiane. Le choix de la forme de marquage à chaud permettra de réaliser au moment du transfert les caractères ici « 2 » et « 0 » suggérés par les pointillés. Chacun des caractères ayant l'effet optique prédéfini de chaque bande.

L'invention offre la possibilité avec un même film de marquer des signes distincts par simple changement de l'outil de marquage et de limiter le stock à un seul stock de consommable.

Elle permet également l'apposition des deux effets distincts en un seul passage sur machine.

La figure 3 représente un exemple de document marqué selon l'art antérieur.

Le marquage se présente sous la forme d'un transfert d'un composant optiquement variable 7 présentant deux configurations 15, 25, de couleurs différentes éventuellement, mais noyées dans le vernis transparent déposé simultanément au moment du transfert et qui vient perturber la lecture à l'ordre zéro.

La figure 4 représente un exemple de document marqué selon l'invention.

Le marquage se présente sous la forme d'un transfert de deux composants optiquement variable 2, 3, de couleurs différentes éventuellement, et produisant des effets optiques distincts. Ils sont directement transférés sur un substrat papier diffusant. L'effet optique est par exemple obtenu avec une intensité maximale selon deux orientations différentes, spécifiques à chacun des signes formant la paire 2, 3. Leur lisibilité est accrue par le fait qu'ils ne sont plus noyés dans une zone à réflexion vitreuse importante mais qu'ils se détachent directement sur le papier qui lui est diffusant.

Dans un mode de mise en oeuvre du procédé de marquage, un seul signe est transféré à partir d'un film comprenant une seule bande uniforme de réseaux de diffraction d'ordre zéro. Dans ce cas, on utilise un fer ayant la forme du signe à transférer, et on l'applique au film par marquage à chaud.

Enfin, on peut également réaliser un marquage de plusieurs signes à partir d'un film ayant une seule bande uniforme de réseaux de diffraction d'ordre zéro. Dans ce cas, on utilise des fers ayant la forme des signes à transférer, et on les applique au film par marquage à chaud.

## Revendications

1. Procédé de marquage sécuritaire d'au moins un signe (5) à transférer sur un document, ledit procédé comprenant :
- une étape de superposition dans laquelle on superpose un film de marquage (1) sur lequel sont formés une pluralité de réseaux de diffraction d'ordre zéro transférable sur ledit document,
- une étape de transfert dans laquelle on transfère sur ledit document, ledit signe (5) à transférer,
le procédé étant **caractérisé en ce que**, l'étape de transfert comprend des étapes dans lesquelles :
o on applique au moins un fer de marquage sur ledit film (1), ledit fer de marquage ayant la forme dudit signe (5) à transférer.

2. Procédé de marquage sécuritaire selon la revendication 1, dans lequel ledit film de marquage (1) comprend au moins des premiers réseaux de diffraction d'ordre zéro et des deuxièmes réseaux de diffraction d'ordre zéro, lesdits premier réseaux de diffraction produisant des effets optiques distincts de ceux produits par lesdits deuxième réseaux de diffraction, et dans lequel, lors de l'étape de transfert on transfère au moins un premier signe (5) et un deuxième signe (5) sur ledit document, et dans lequel, l'étape de transfert comprend des étapes dans lesquelles :
o on applique un premier fer de marquage sur ledit film (1) au niveau des premiers réseaux de diffraction, ledit premier fer de marquage ayant la forme dudit premier signe (5);
o on applique un deuxième fer de marquage sur ledit film (1) au niveau des deuxièmes réseaux de diffraction, ledit deuxième fer de marquage ayant la forme dudit deuxième signe (5).

3. Document sécurisé **caractérisé en ce qu'**il est marqué par un procédé selon l'une des revendications 1 ou 2.

## Claims

1. A method for security marking at least one sign (5) to be transferred onto a document, said method comprising:
- a step of superposition during which a marking film (1) is superposed, whereon a plurality of zero order diffraction gratings are formed, which can be transferred onto said document,
- a step of transfer during which said sign (5) to be transferred is transferred onto said document,
the method being **characterized in that** the step of transfer comprises steps, during which:
• at least one marking iron is applied onto said film (1), with said marking iron having the shape of said sign (5) to be transferred.

2. A security marking method according to claim 1, wherein said marking film (1) comprises at least first zero order diffraction gratings and second zero order diffraction gratings, said first zero order diffraction gratings producing optical effects different from those produced by said second zero order diffraction gratings and wherein, during the step of transfer, at least one first sign (5) and a second sign (5) are transferred onto said document, and wherein the step of transfer includes steps wherein:
. a first marking iron is applied onto said film (1) at the level of the first diffraction gratings, with said first marking iron having the shape of said first sign (5);
. a second marking iron is applied onto said film (1) at the level of the second diffraction gratings, with said second marking iron having the shape of said second sign (5).

3. A secured document **characterized in that** it is marked using a method according to one of claims 1 or 2.

## Patentansprüche

1. Verfahren für die Sicherungsmarkierung mindestens eines auf eine Unterlage zu übertragenden Zeichens (5), wobei das genannte Verfahren umfasst:
- einen Überlagerungsschritt, bei dem man eine Markierungsfolie (1), auf der eine Mehrzahl von auf die genannte Unterlage übertragbaren Beugungsgittern der Zahl null übereinander lagert,
- einen Übertragungsschritt, bei dem man das genannte zu übertragende Zeichen (5) auf die genannte Unterlage überträgt,
wobei das Verfahren **dadurch gekennzeichnet ist, dass** der Übertragungsschritt Schritte umfasst, bei denen:
• man mindestens ein Markierungseisen auf die genannte Folie (1) setzt, wobei das genannte Markierungseisen die Form des genannten zu übertragenden Zeichens (5) aufweist.

2. Verfahren für die Sicherungsmarkierung gemäß Anspruch 1, bei dem die genannte Markierungsfolie (1) mindestens erste Beugungsgitter der Zahl null und zweite Beugungsgitter der Zahl null aufweist, wobei die genannten ersten Beugungsgitter optische Effekte erzeugen, die sich von denjenigen unterscheiden, die von den genannten zweiten Beugungsgittern erzeugt werden, und bei dem man beim Übertragungsschritt mindestens ein erstes Zeichen (5) und ein zweites Zeichen (5) auf die genannte Unterlage überträgt, und bei dem der Übertragungsschritt Schritte umfasst, bei denen:
. man ein erstes Markierungseisen auf die genannte Folie (1) setzt, im Bereich der ersten Beugungsgitter, wobei das genannte erste Markierungseisen die Form des genannten ersten Zeichens (5) aufweist;
. man ein zweites Markierungseisen auf die genannte Folie (1) setzt, im Bereich der zweiten Beugungsgitter, wobei das genannte zweite Markierungseisen die Form des genannten zweiten Zeichens (5) aufweist.

3. Gesicherte Unterlage, **dadurch gekennzeichnet, dass** sie anhand eines Verfahrens gemäß einem der Ansprüche 1 oder 2 markiert ist.
